# EUROPÄISCHE PATENTSCHRIFT

(11) **EP 3 276 107 B1**
(45) Veröffentlichungstag und Bekanntmachung des Hinweises auf die Patenterteilung: **08.09.2021**
(21) Anmeldenummer: 17182480.8
(22) Anmeldetag: 21.07.2017
(51) Int. Cl.: E05B 3/04

(54) **FENSTERGRIFFBESCHLAG**
WINDOW HANDLE FITTING
FERRURE DE POIGNÉE DE FENÊTRE

(30) Priorität: 28.07.2016 DE 102016113990
(43) Veröffentlichungstag der Anmeldung: 31.01.2018
(73) Patentinhaber: HAFI Beschläge GmbH, 89275 Elchingen (DE)
(72) Erfinder: Fink, René, 89231 Neu-Ulm (DE)
(74) Vertreter: DREISS Patentanwälte PartG mbB

(56) Entgegenhaltungen:
- EP-A1- 1 114 905
- AT-B- 377 312
- DE-B- 1 117 442
- DE-B- 1 257 035
- DE-C1- 4 234 870

## Beschreibung

Die Erfindung betrifft einen Fenstergriffbeschlag mit einem in einem Fensterflügel verbauten Fenstergetriebe, das ein um eine axiale Richtung drehbares Getriebeelement, insbesondere eine Getriebenuss, zum Öffnen und Verschließen eines Fensters umfasst, mit einem Drückerelement, und mit einem Momentenübertragungselement, insbesondere einem Vierkantelement, das in einem Montagezustand des Fenstergriffbeschlags lösbar mit dem Getriebeelement verbunden ist, um eine Schwenkbewegung des Drückerelements in eine Drehung des Getriebeelements um die axiale Richtung zu übertragen, und wobei im Montagezustand das Drückerelement auf das Momentenübertragungselement aufgesteckt und lösbar verliersicher mit diesem verbunden ist. Mit einem Fenstergriffbeschlag im Sinne der vorliegenden Anmeldung ist dabei der Teil des Fensterbeschlags gemeint, der im Bereich des Fenstergriffs angeordnet ist. Unter einem Fensterbeschlag ist dabei die Mechanik zum Öffnen und Schließen des Fensters bzw. zu dessen Verriegelung und Entriegelung zu verstehen. Um die Mechanik des Fenstergriffbeschlags betätigen zu können, wird ein Fenstergriff gemäß DIN 18267:2015-02 an dem Fenstergriffbeschlag angebracht. Ein Fenstergriffbeschlag ist von einem Türbeschlag oder Türschloss bzw. einem Türschlossmechanismus, der zur Betätigung mit einem zugehörigen Türdrücker gemäß DIN 18255 zu verbinden ist, zu unterscheiden. Für Türschlösser herrschen andere Einbaubedingungen und gelten andere Anforderungen als an Fenstergriffbeschläge, bspw. steht für Türschlösser üblicherweise mehr Bauraum zu Verfügung. Türschlösser sind üblicherweise mit einem Federmechanismus ausgestattet, der den Türdrücker in eine bestimmte Position vorspannt. Türbeschläge werden üblicherweise von zwei Seiten mit einem Türdrücker ausgestattet, während Fenstergriffbeschläge nur einseitig mit einem entsprechenden Fenstergriff ausgestattet werden.

Aus dem Stand der Technik bekannt sind Fenstergriffbeschläge, mit den eben genannten Merkmalen, bei denen das Drückerelement und das Momentenübertragungselement miteinander verbunden werden. Die Verbindung von Drückerelement und Momentenübertragungselement kann entweder lösbar oder auch unlösbar ausgeführt sein. Bei herkömmlichen Fenstergriffbeschlägen werden Drückerelement und Momentenübertragungselement häufig miteinander verpresst, so dass sie unlösbar miteinander verbunden sind.

Die AT 377 312 zeigt einen Drückerstift, der mittels einer verspannbaren Hülse aufspreizbar ist.

Die DE 1 257 035 einen aufspreizbaren Wechselstift, der mittels einer in dem Wechselstift angeordneten Druckschraube aufspreizbar ist.

Die EP 1 114 905 A1 zeigt eine Montagehülse für die feststehende Befestigung eines Türgriffs.

Die DE 1 117 442 und DE 42 34 870 zeigen jeweils Rastverbindungen zum Anbringen eines Drückerelements an einem Vierkant.

Im Bereich eines Halsabschnitts des Drückerelements, also eines Abschnitts des Drückerelements, der sich in der axialen Richtung erstreckt, ist bei herkömmlichen Fenstergriffbeschlägen eine Unterkonstruktion angeordnet. Die Unterkonstruktion ist mit dem Drückerelement drehbar verbunden. An der Unterkonstruktion wiederum sind Aufnahmen für Schrauben vorgesehen. Mittels Schrauben, die durch die Aufnahmen hindurchgeführt werden, wird die Unterkonstruktion an dem Fensterflügel befestigt, und damit mittelbar auch das Drückerelement bzw. das mit diesem verbundene Momentenübertragungselement mit dem Fensterflügel verbunden. Üblicherweise ist zur Abdeckung der Unterkonstruktion eine Abdeckrosette vorgesehen, die auf die Unterkonstruktion aufgeklipst wird und ebenfalls am Halsabschnitt des Drückerelements angeordnet ist. Wird die Abdeckrosette abgenommen, so sind die Schrauben an der Unterkonstruktion zugänglich und können entfernt werden. Durch ein Entfernen der Schrauben sind das Drückerelement, die Unterkonstruktion und das Momentenübertragungselement vom Fensterflügel abnehmbar.

Ein Problem bei derartigen Fenstergriffbeschlägen ist, dass die Befestigung mittels der Unterkonstruktion Bauraum benötigt, der über die Umrisse des Halsabschnitts des Drückerelements hinausgeht. Bei den herkömmlichen Fenstergriffbeschlägen muss außerdem darauf geachtet werden, dass die Befestigung mittels der Schrauben an der Unterkonstruktion ohne Beschädigung des Fensterflügels erfolgt. Beispielsweise können die Schrauben der Unterkonstruktion an den falschen Stellen in den Fensterflügeln eingebracht werden, was dazu führt, dass der Fensterflügel ausgetauscht werden muss.

Aufgabe der vorliegenden Erfindung ist es, einen Fenstergriffbeschlag bereitzustellen, der platzsparend baut und auf einfache Art und Weise sicher am Fensterflügel befestigt werden kann. Diese Aufgabe wird durch einen Fensterbeschlag mit den Merkmalen des Anspruchs 1 gelöst. Der erfindungsgemäße Fenstergriffbeschlag kennzeichnet sich dadurch, dass das Momentenübertragungselement im Montagezustand derart formschlüssig hintergreifend in axialer Richtung gegenüber dem Getriebeelement befestigt ist, dass das Drückerelement von dem Momentenübertragungselement lösbar ist, ohne dass die in axialer Richtung formschlüssig hintergreifende Befestigung des Momentenübertragungselements mit dem Getriebeelement gelöst werden muss, wobei die in axialer Richtung formschlüssig hintergreifende Befestigung des Momentenübertragungselements eine Schraube umfasst, die sich im Montagezustand in axialer Richtung durch das Momentenübertragungselement erstreckt und mit einem fenstergetriebeseitigen Gegenstück verschraubt ist.

Hierdurch ist das Momentenübertragungselement quasi selbständig gegenüber dem Getriebeelement befestigt. Das Drückerelement kann unabhängig vom Momentenübertragungselement angefügt bzw. entfernt werden. Die Befestigung des Drückerelements erfolgt daher unabhängig vom Momentenübertragungselement. Beispielsweise kann das Drückerelement am Momentenübertragungselement befestigt werden. Hierdurch entfällt die Notwendigkeit der Befestigung des Drückerelements über die Unterkonstruktion. D.h. eine Unterkonstruktion ist entweder nicht notwendig oder kann derart ausgeführt werden, dass sie nicht zur Befestigung dient. Hierdurch kann eine etwaige Unterkonstruktion wesentlich platzsparender und kleiner ausgeführt werden.

Vorteilhaft ist insbesondere, wenn sich im Montagezustand der in der axialen Richtung verlaufende Halsabschnitt des Drückerelements in radialer Richtung wenigstens so weit erstreckt wie eine Unterkonstruktion des Fenstergriffbeschlags. Bei dieser Ausführungsform wird also die Unterkonstruktion beim Blick entlang der axialen Richtung quasi von dem Halsabschnitt des Drückerelements überdeckt. Hierdurch wird die gesamte Konstruktion besonders platzsparend und optisch ansprechend gestaltet. Zudem ist die Reinigung des derartigen Fensterflügels besonders einfach, da lediglich um die Umrisse des Halsabschnitts herum gereinigt werden muss.

Die Ausbildung des Momentenübertragungselements mit einer Schraube stellt eine baulich unkomplizierte und effiziente und sichere Möglichkeit der Befestigung des Momentenübertragungselements gegenüber dem Getriebeelement dar.

Vorteilhaft ist auch, wenn das Gegenstück drehfest mit dem Getriebeelement verbunden ist. Bei dieser Ausführungsform kann das Momentenübertragungselement über die Schraube gegen das Getriebeelement verspannt werden. Bei einer Betätigung des Fenstergriffs bzw. des Drückerelements verschwenken dann Drückerelement, Momentenübertragungselement, Getriebeelement und Gegenstück gemeinsam. Bei dieser Ausführungsform kann das Gegenstück in vorteilhafter Weise als Teil des Getriebeelements ausgebildet sein bzw. in dieses integriert werden, was die Montage der einzelnen Komponenten des Fenstergriffbeschlags einfach gestaltet. Beispielsweise kann das Gegenstück als eine Mutter ausgebildet sein, die über ein Spritzgussteil an dem Getriebeelement befestigt ist. Das Gegenstück kann dann quasi in einem Arbeitsschritt zusammen mit dem Getriebeelement in den Fensterflügel eingesetzt werden, die gesamte Fensterkonstruktion verschlossen werden und anschließend kann das Momentenübertragungselement mittels der Schraube mit dem fenstergetriebeseitigen Gegenstück verschraubt werden, wodurch das Momentenübertragungselement gegenüber dem Getriebeelement befestigt wird.

Alternativ dazu ist es möglich, dass das Gegenstück drehfest mit dem Fenstergetriebe oder dem Fensterflügel verbunden ist. Bei dieser Ausführungsform ist also das Gegenstück verdrehbar gegenüber dem Getriebeelement, jedoch drehfest gegenüber den weiteren Komponenten des Fenstergetriebes und dem Fensterflügel angeordnet. Die Schraube zur Befestigung des Momentenübertragungselements ist wiederum in das Gegenstück eingeschraubt und erstreckt sich durch das Momentenübertragungselement. Beim Betätigen des Fenstergriffs wird das Momentenübertragungselement gegenüber der Schraube und dem Gegenstück gedreht und dreht das Getriebeelement. Vorteilhaft an dieser Ausführungsform ist, dass das Gegenstück quasi als Teil des Fenstergetriebes oder des Fensterflügels ausgebildet sein kann, bzw. vor der Installation des Getriebeelements an dem Fenstergetriebe oder dem Fensterflügel befestigbar ist. Beispielsweise kann das Gegenstück als eine Mutter ausgeführt sein, die eine Umspritzung aufweist, die in entsprechende Ausnehmungen am Fensterprofil oder in Komponenten des Fenstergetriebes eingreift. Hierdurch kann auf einfache Art und Weise eine Verdrehsicherung gegenüber dem Fensterprofil realisiert werden. Alternativ hierzu kann das Gegenstück auch als flügelaufweisende Platte mit einem Gewinde ausgeführt sein, wobei die Flügel der Platte beispielsweise in Schraubaufnahmen eines herkömmlichen Fenstergetriebes eingreifen können. Hierdurch wird auf ähnlich einfache Art und Weise eine Verdrehsicherung gegenüber dem Fensterprofil realisiert. Derartige herkömmliche Schraubaufnahmen dienen zur Aufnahme der Schrauben, über die bei herkömmlichen Fenstergriffbeschlägen üblicherweise die Unterkonstruktion an dem Fensterflügel bzw. dem Fenstergetriebe befestigt wird.

Vorteilhaft ist dabei insbesondere, wenn sich das Gegenstück wenigstens bereichsweise in radialer Richtung über das Getriebeelement hinaus erstreckt. Durch eine derartige Erstreckung des Gegenstücks, die in radialer Richtung größer ist als die Erstreckung des Getriebeelements, ist eine einfache Realisierung der drehfesten Befestigung des Gegenstücks an dem Fensterflügel bzw. dem Fenstergetriebe möglich. Befestigungseingriffe für das Gegenstück können in radialer Richtung beabstandet vom Getriebeelement ausgebildet sein.

Vorteilhaft ist insbesondere, wenn das Gegenstück separat von dem Getriebeelement ausgeführt ist und bei einer Montage des Fensterflügels unabhängig von dem Fenstergetriebe in den Fensterflügel einsetzbar und drehfest mit diesem oder dem Fenstergetriebe verbindbar ist. Hierdurch gestaltet sich die Montage des Gegenstücks besonders einfach und das Gegenstück kann beispielsweise bereits durch den Hersteller des Profils des Fensterflügels in diesen integriert werden. Unter einer drehfesten Verbindung mit dem Fenstergetriebe ist dabei zu verstehen, dass das Gegenstück derart mit dem Fenstergetriebe verbunden ist, dass das Getriebeelement sich in dem Fenstergetriebe drehen kann und es zu einer Relativbewegung zwischen Gegenstück und Getriebeelement kommt. Das Gegenstück ist also drehfest gegenüber den weiteren Komponenten des Fenstergetriebes verbunden, es kann jedoch eine relative Drehbewegung zwischen Gegenstück und Getriebeelement stattfinden.

In einer vorteilhaften Weiterbildung der Erfindung ist das Drückerelement in wenigstens zwei axialen Positionen an dem Momentenübertragungselement drehfest und axial verliersicher befestigbar. Hierdurch kann quasi die Einschubtiefe des Momentenübertragungselements unabhängig von der Ausführung des Drückerelements festgelegt werden. Hierdurch kann ein Drückerelement für verschieden lange Momentenübertragungselemente bzw. verschieden tief in den Fensterflügel eingesetzte Momentenübertragungselemente verwendet werden. Dies macht den erfindungsgemäßen Fenstergriffbeschlag besonders flexibel und für eine Vielzahl von Anwendungen verwendbar.

Vorteilhaft ist überdies, wenn das Momentenübertragungselement wenigstens eine Vertiefung aufweist, in die ein drückerelementseitiger Vorsprung in Eingriff bringbar ist, wobei das Drückerelement in axialer Richtung formschlüssig hintergreifend mit dem Momentenübertragungselement verriegelt ist, wenn der Vorsprung in Eingriff mit der Vertiefung steht. Dies stellt eine einfach herzustellende, jedoch effektive Möglichkeit der axialen Befestigung bzw. Verriegelung des Drückerelements mit dem Momentenübertragungselement dar.

Vorteilhaft ist dabei insbesondere, wenn das Momentenübertragungselement wenigstens zwei Vertiefungen aufweist, in denen der drückerelementseitige Vorsprung in Eingriff bringbar ist, wobei jeder Vertiefung eine unterschiedliche axiale Position des Drückerelements gegenüber dem Momentenübertragungselement zugeordnet ist.

Hierdurch wird eine konstruktiv einfach herzustellende, jedoch effiziente Möglichkeit der axialen Justierung des Drückerelements realisiert. Das Drückerelement kann durch Eingriff des Vorsprungs in die verschiedenen Vertiefungen am Momentenübertragungselement jeweils in verschiedenen axialen Positionen gegenüber dem Momentenübertragungselement befestigt werden.

Besonders bevorzugt ist, wenn der drückerelementseitige Vorsprung ein Federelement umfasst, so dass der Vorsprung in radialer Richtung federnd gelagert ist. Hierdurch besteht ein gewisses Spiel des Vorsprungs. Dies ermöglicht wiederum, dass das Drückerelement auf das Momentenübertragungselement aufgesteckt werden kann und durch das Federelement der Vorsprung gegen die entsprechende Vertiefung am Momentenübertragungselement gedrückt wird. Der Vorsprung rastet dann quasi in die Vertiefung ein, wenn der Vorsprung sich in der entsprechenden Position befindet. Hierdurch ergibt sich ein gewisser Widerstand gegenüber einer weiteren axialen Bewegung des Drückerelements. Das Drückerelement kann dann gegenüber dem Momentenübertragungselement fixiert werden.

Vorteilhaft ist dabei insbesondere, wenn der Vorsprung über Verspannmittel, insbesondere eine Madenschraube, in radialer Richtung in die Vertiefung bzw. Vertiefungen verspannbar ist. Die Verwendung des Verspannmittels, bzw. der eben genannten Madenschraube, ist besonders vorteilhaft in Kombination mit der federnden Lagerung des Vorsprungs. Hierdurch kann das Drückerelement mit vorgespanntem Federelement auf das Momentenübertragungselement aufgesetzt werden und in axialer Richtung entlang dem Momentenübertragungselement verschoben werden, bis das Drückerelement einrastet. Das Drückerelement ist dann in axialer Richtung nicht mehr bewegbar und ist am Momentenübertragungselement befestigt.

Gegenstand der vorliegenden Erfindung ist auch ein Fensterflügel, der einen Fenstergriffbeschlag nach einer oder mehreren der eben beschriebenen Ausführungsformen umfasst.

Weitere Merkmale, Anwendungsmöglichkeiten und Vorteile der Erfindung ergeben sich aus der nachfolgenden Beschreibung mehrerer Ausführungsbeispiele der Erfindung, die anhand der Zeichnungen erläutert werden.

Es zeigen:
- Figur 1: eine teilgeschnittene Darstellung einer ersten Ausführungsform des erfindungsgemäßen Fenstergriffbeschlags;
- Figur 2: eine vergrößerte Darstellung eines Teilbereichs aus Figur 1;
- Figur 3: eine Darstellung entsprechend Figur 2, in der ein Drückerelement von einem Momentenübertragungselement gelöst ist;
- Figur 4: eine Darstellung entsprechend Figur 1 einer alternativen Ausführungsform;
- Figur 5: einen vergrößert dargestellten Teilbereich von Figur 4;
- Figur 6: eine Darstellung entsprechend Figur 1 einer weiteren alternativen Ausführungsform; und
- Figur 7: einen vergrößert dargestellten Teilbereich von Figur 6.

In Figur 1 ist ein erfindungsgemäßer Fenstergriffbeschlag mit dem Bezugszeichen 10 versehen. Ein Fensterflügel trägt das Bezugszeichen 12. An dem Fensterflügel ist ein Drückerelement 14 angeordnet. Das Drückerelement 14 weist einen Halsabschnitt 16 und einen Griffabschnitt 18 auf.

Im Inneren des Fensterflügels 12 ist ein Fenstergetriebe 20 angeordnet. Das Fenstergetriebe 20 umfasst ein als Getriebenuss ausgebildetes Getriebeelement 22 zum Öffnen und Verschließen eines Fensters, das den gezeigten Fensterflügel 12 umfasst.

Das Getriebeelement 22 ist über ein als Vierkantelement ausgebildetes Momentenübertragungselement 24 mit dem Drückerelement 14 verbunden. Das Momentenübertragungselement 24 erstreckt sich entlang einer axialen Richtung 26. Über eine Schraube 28 ist das Momentenübertragungselement 24 in axialer Richtung 26 formschlüssig hintergreifend gegenüber dem Getriebeelement 22 befestigt. Dabei ist die Schraube 28 mit einem fenstergetriebeseitigen Gegenstück 30 verschraubt. Das fenstergetriebeseitige Gegenstück 30 umfasst ein Mutterelement 32, in das die Schraube 28 eingeschraubt ist und eine Umspritzung 34 aus Kunststoff, die unlösbar und drehfest mit dem Mutterelement 32 verbunden ist. Über die Umspritzung 34 ist das Gegenstück 30 drehfest mit dem Fenstergetriebe 20 verbunden. Zur Ausbildung der drehfesten Verbindung mit dem Fenstergetriebe 20 weist das Gegenstück 30 an der Umspritzung 34 axiale Vorsprünge 36, die in Figur 2 gut zu erkennen sind, auf, die in entsprechende Ausnehmungen im Fenstergetriebe 20 eingreifen.

Nachfolgend wird die Befestigung des Drückerelements 14 an dem Momentenübertragungselement 24 beschrieben. In dem Drückerelement 14 ist eine Drückerbuchse 38 angeordnet, die einen zum vierkantförmigen Außenumriss des Momentenübertragungselements 24 komplementär ausgeführten Innenumriss aufweist. Die Drückerbuchse 38 steckt fensterflügelseitig in einer Führungsbuchse 40. Das Momentenübertragungselement 24 erstreckt sich durch die Drückerbuchse 38.

Die Führungsbuchse 40 stellt zwar keine Unterkonstruktion im herkömmlichen Sinne dar, ist jedoch vorliegend der Teil, des Fenstergriffbeschlags 10, der am ehesten einer Unterkonstruktion entspricht. In einer radialen Richtung 41 erstreckt sich der Halsabschnitt 16 weiter als die durch die Führungsbuchse 40 gebildete Unterkonstruktion.

An dem Halsabschnitt des Drückerelements 14 ist ein vorliegend als Madenschraube 42 ausgeführtes Verspannmittel 42 angeordnet. Die Madenschraube 42 ist derart angeordnet, dass sie ein Federelement 44 druckbelasten kann. Das Federelement 44 erstreckt sich in einen drückerelementseitigen Vorsprung 46. An dem Momentenübertragungselement 24 sind fünf Vertiefungen 48 angeordnet, von denen in den Figuren jeweils nur eine ein Bezugszeichen trägt. Es ist jedoch auch denkbar mehr oder weniger Vertiefungen vorzusehen. Bevorzugt ist das Versehen des Momentenübertragungselements 24 mit einer Vielzahl an Vertiefungen, sodass große Flexibilität besteht was die Einschubtiefe des Drückerelements angeht, hierdurch können das Momentenübertragungselement 24 und das Drückerelement 14 in verschiedenen Fensterflügeln genutzt werden, ohne dass eine Anpassung auf die unterschiedlichen Dimensionen der Fensterflügel erfolgen muss.

In der in Figur 1 und 2 gezeigten Darstellung ist der Vorsprung 46 in der mittleren der fünf Vertiefungen 48 eingerastet. Die Madenschraube 42 ist dabei derart in das Drückerelement 14 eingeschraubt, dass sie das Federelement 44 mit Druck belastet. Durch die Druckbelastung des Federelements 44 ist der Vorsprung 46 in die Vertiefung 48 verspannt. Jeder der Vertiefungen 48 ist eine unterschiedliche axiale Position des Drückerelements 14 gegenüber dem Momentenübertragungselement 24 zugeordnet. Damit ist gemeint, dass, wenn der drückerelementseitige Vorsprung 46 in eine jeweilige Vertiefung 48 in Eingriff gebracht ist, das Drückerelement 14 sich in verschiedenen axialen Positionen zum Momentenübertragungselement 24 befindet. Ist der drückerelementseitige Vorsprung 46 in einer der Vertiefungen 48 in Eingriff gebracht, so ist das Drückerelement 14 mit dem Momentenübertragungselement 24 in axialer Richtung formschlüssig hintergreifend verriegelt.

Figur 3 zeigt den Fenstergriffbeschlag 10 aus den Figuren 1 und 2 in der Darstellung von Figur 2 mit abgelöstem Drückerelement 14. Zum Ablösen des Drückerelements 14 ist die Madenschraube 42 gelöst, so dass die Verspannung des Federelements 44 gelöst ist und der Vorsprung 46 nicht mehr in die Vertiefung 48 verspannt ist. In dem in Figur 3 gezeigten Zustand ist das Drückerelement 14 vom Momentenübertragungselement 24 gelöst, das Momentenübertragungselement 24 ist jedoch über die Schraube 28 derart formschlüssig hintergreifend in axialer Richtung 26 gegenüber dem Getriebeelement 22 befestigt, dass das Drückerelement 14 von dem Momentenübertragungselement 24 gelöst werden kann, ohne dass die in axialer Richtung formschlüssig hintergreifende Befestigung des Momentenübertragungselements 24 mit dem Getriebeelement 22 gelöst werden muss.

Figur 4 zeigt eine alternative Ausführungsform des erfindungsgemäßen Fenstergriffbeschlags 10. Die Ausführungsform von Figur 4 unterscheidet sich dadurch von den in den Figuren 1 bis 3 gezeigten Ausführungsformen, dass das Gegenstück 30 drehfest mit dem Getriebeelement 22 verbunden ist. Das Gegenstück 30 umfasst wiederum ein Mutterelement 32 und eine Umspritzung 34. Die Umspritzung 34 ist in der Ausführungsform der Figur 4 jedoch derart ausgeführt, dass diese drehfest gegenüber dem Getriebeelement 22 befestigt ist.

Eine dritte Ausführungsform des erfindungsgemäßen Fenstergriffbeschlags 10 ist in den Figuren 6 und 7 gezeigt. Die in den Figuren 6 und 7 gezeigte Ausführungsform umfasst ein Gegenstück 30, das zwei flügelartige Fortsätze 50 aufweist. Die flügelartigen Fortsätze 50 des Gegenstücks 30 greifen in entsprechende Aufnahmen 52, die am Fenstergetriebe 20 angeordnet sind, ein. Es handelt sich bei dem Fenstergetriebe 20 um ein herkömmliches Fenstergetriebe 20, und die Aufnahmen 52 dienen normalerweise, d.h. bei Verwendung mit einem herkömmlichen Fenstergriffbeschlag, zur Aufnahme von Schrauben, die bei einem herkömmlichen Fenstergriffbeschlag durch die Unterkonstruktion in das Material des Fensterflügels 12 eingebracht werden und sich bis in die Aufnahmen 52 des Fenstergetriebes 20 erstrecken.

Im Betrieb des erfindungsgemäßen Fenstergriffbeschlags wird das Drückerelement 14 um die axiale Richtung 26 geschwenkt. Über das Momentenübertragungselement 24 wird die Schwenkbewegung des Drückerelements 14 in eine Drehung des Getriebeelements 22 um die axiale Richtung 26 übertragen.

Bei den Ausführungsformen nach den Figuren 1 bis 3 bzw. 6 und 7 ist jeweils das Gegenstück 30 drehfest gegenüber dem Fensterflügel 12 verbunden. Bei diesen Ausführungsformen führt die Schwenkbewegung des Drückerelements 14 zwar zu einer Drehung des Momentenübertragungselements 24, die Schraube 28 und das Gegenstück 30 bleiben jedoch jeweils stationär gegenüber dem Fensterflügel 12. D.h. das Drückerelement 14 und das Momentenübertragungselement 24 drehen sich bei diesen Ausführungsformen jeweils um die axiale Richtung 26 um die Schraube 28 herum.

Bei der in den Figuren 4 und 5 gezeigten Ausführungsform ist das Gegenstück 30 drehfest mit dem Getriebeelement 22 verbunden. Eine Schwenkbewegung des Drückerelements 14 führt zu einer Drehung des Momentenübertragungselements 24, der Schraube 28, des Getriebeelements 22 sowie des Gegenstücks 30 um die Rotationsachse 26 herum.

Bei der Montage des erfindungsgemäßen Fenstergriffbeschlags werden bei der Ausführungsform gemäß den Figuren 1 bis 3 zunächst das Getriebeelement und das Gegenstück in den Fensterflügel 12 eingesetzt. Anschließend wird das Momentenübertragungselement 24 mittels der Schraube 28 an dem Getriebeelement 22 in axialer Richtung formschlüssig hintergreifend gegenüber dem Getriebeelement befestigt. Als letzter Schritt wird das Drückerelement 14 auf das Momentenübertragungselement 24 aufgesteckt.

Beim Aufstecken des Drückerelements 14 mit vorgespannter Madenschraube 42 auf das Momentenübertragungselement 24 greift der Vorsprung 46 in eine der Vertiefungen 48 ein, je nachdem wie weit das Drückerelement 14 auf das Momentenübertragungselement 24 aufgeschoben wird. Dabei wird das Drückerelement 14 so weit auf das Momentenübertragungselement 24 aufgeschoben, bis es in seiner gewünschten Endposition ist. Diese gewünschte Endposition ist üblicherweise dann erreicht, wenn das Drückerelement 14 mit seinem Halsabschnitt an der Führungsbuchse 40 anschlägt. Zum Lösen des Drückerelements 14 wird die Madenschraube 42 gelockert. Hierdurch löst sich die Verspannung des Vorsprungs 46, so dass dieser aus der Vertiefung 48 gleiten kann. Das Drückerelement 14 wird dann entlang der axialen Richtung vom Momentenübertragungselement 24 abgezogen. Eine entsprechende Situation ist in Figur 3 gezeigt. Das Drückerelement 14 ist also von dem Momentenübertragungselement 24 lösbar, ohne dass die in axialer Richtung 26 formschlüssig hintergreifende Befestigung des Momentenübertragungselements 24 mit dem Getriebeelement 22, die durch die Verschraubung von Schraube 28 und Gegenstück 30 realisiert ist, gelöst werden muss. Dies ist bei allen drei Ausführungsformen der Fall.

Soll der Fenstergriffbeschlag 10 weiter gelöst werden, so wird die Schraube 28 vom Gegenstück 30 gelöst. Das Momentenübertragungselement 24 lässt sich dann samt Schraube 22 aus dem Getriebeelement 22 herausziehen.

## Patentansprüche

1. Fenstergriffbeschlag (10) mit einem in einem Fensterflügel (12) verbauten Fenstergetriebe (20), das ein um eine axiale Richtung (26) drehbares Getriebeelement (22), insbesondere eine Getriebenuss, zum Öffnen und Verschließen eines Fensters umfasst, mit einem Drückerelement (14), und mit einem Momentenübertragungselement (24), insbesondere einem Vierkantelement, das in einem Montagezustand des Fenstergriffbeschlags (10) lösbar mit dem Getriebeelement (22) verbunden ist, um eine Schwenkbewegung des Drückerelements (14) in eine Drehung des Getriebeelements (22) um die axiale Richtung (26) zu übertragen, und wobei im Montagezustand das Drückerelement (14) auf das Momentenübertragungselement (24) aufgesteckt und lösbar verliersicher mit diesem verbunden ist, **dadurch gekennzeichnet, dass** das Momentenübertragungselement (24) im Montagezustand derart formschlüssig hintergreifend in axialer Richtung (26) gegenüber dem Getriebeelement (22) befestigt ist, dass das Drückerelement (14) von dem Momentenübertragungselement (24) lösbar ist, ohne dass die in axialer Richtung (26) formschlüssig hintergreifende Befestigung des Momentenübertragungselements (24) mit dem Getriebeelement (22) gelöst werden muss, wobei die in axialer Richtung (26) formschlüssig hintergreifende Befestigung des Momentenübertragungselements (24) eine Schraube (28) umfasst, die sich im Montagezustand in axialer Richtung (26) durch das Momentenübertragungselement (24) erstreckt und mit einem fenstergetriebeseitigen Gegenstück (30) verschraubt ist.

2. Fenstergriffbeschlag (10) nach Anspruch 1, **dadurch gekennzeichnet, dass** sich im Montagezustand ein in der axialen Richtung (26) verlaufender Halsabschnitt (16) des Drückerelements (14) in radialer Richtung wenigstens so weit erstreckt wie eine Unterkonstruktion des Fenstergriffbeschlags (10).

3. Fenstergriffbeschlag nach Anspruch 1 oder 2, **dadurch gekennzeichnet, dass** das Gegenstück (30) drehfest mit dem Getriebeelement (22) verbunden ist.

4. Fenstergriffbeschlag nach Anspruch 1 oder 2, **dadurch gekennzeichnet, dass** das Gegenstück (30) drehfest mit dem Fensterflügel (12) oder dem Fenstergetriebe (20) verbunden ist.

5. Fenstergriffbeschlag nach Anspruch 4, **dadurch gekennzeichnet, dass** sich das Gegenstück (30) wenigstens bereichsweise in radialer Richtung (41) über das Getriebeelement (22) hinaus erstreckt.

6. Fenstergriffbeschlag nach Anspruch 4 oder 5, **dadurch gekennzeichnet, dass** das Gegenstück (30) separat von dem Getriebeelement (22) ausgeführt ist und bei einer Montage des Fensterflügels (12) unabhängig von dem Fenstergetriebe (20) in den Fensterflügel (12) einsetzbar und drehfest mit diesem verbindbar ist.

7. Fenstergriffbeschlag (10) nach einem oder mehreren der vorangegangenen Ansprüche, **dadurch gekennzeichnet, dass** Drückerelement (14) in wenigstens zwei axialen Positionen an dem Momentenübertragungselement (24) drehfest und axial verliersicher befestigbar ist.

8. Fenstergriffbeschlag (10) nach einem oder mehreren der vorangegangenen Ansprüche, **dadurch gekennzeichnet, dass** das Momentenübertragungselement (24) wenigstens eine Vertiefung (48) aufweist, in die ein drückerelementseitiger Vorsprung (46) in Eingriff bringbar ist, wobei das Drückerelement (14) in axialer Richtung (26) formschlüssig hintergreifend mit dem Momentenübertragungselement (24) verriegelt ist, wenn der Vorsprung (46) in Eingriff mit der Vertiefung (48) steht.

9. Fenstergriffbeschlag (10) nach einem oder mehreren der vorangegangenen Ansprüche, **dadurch gekennzeichnet, dass** das Momentenübertragungselement (24) wenigstens zwei Vertiefungen (48) aufweist, in denen der drückerelementseitige Vorsprung (46) in Eingriff bringbar ist, wobei jeder Vertiefung (48) eine unterschiedliche axiale Position des Drückerelements (14) gegenüber dem Momentenübertragungselement (24) zugeordnet ist.

10. Fenstergriffbeschlag (10) nach einem oder mehreren der vorangegangenen Ansprüche 8 oder 9, **dadurch gekennzeichnet, dass** der drückerelementseitige Vorsprung (46) ein Federelement (44) umfasst oder mit einem Federelement in Wirkkontakt steht, sodass der Vorsprung (46) in radialer Richtung (41) federnd gelagert ist.

11. Fenstergriffbeschlag nach einem oder mehreren der vorangegangenen Ansprüche 8 bis 10, **dadurch gekennzeichnet, dass** der Vorsprung (46) über ein Verspannmittel (42), insbesondere eine Madenschraube (42), in radialer Richtung (41) in die Vertiefung (48) bzw. Vertiefungen (48) verspannbar ist.

## Claims

1. Window handle fitting (10) with a window gear (20) installed in a window part (12), the gear comprising a gear element (22), in particular a gear nut rotatable around an axial direction (26) for opening and closing a window, with a latch element (14) and with a moment transmission element (24), in particular a square element which is detachably connected with the gear element (22) in an installed state of the window handle fitting (10) to transmit a pivoting motion of the lash element (14) in a rotation of the gear element (22) around the axial direction (26), and wherein in the installed state the latch element (14) is put on the moment transmission element (24) and connected thereto in a detachable manner secured against loss, **characterized in that** the moment transmission element (24) is attached in the installed state in a positive fit and in axial direction (26) engaging at the rear with respect to the gear element (22) in such a manner that the latch element (14) is detachable from the moment transmission element (24) without having to detach the positive fit engagement at the rear of the moment transmission element (24) with the gear element (22), wherein the positive fit engagement at the rear in axial direction (26) of the moment transmission element (24) comprises a screw (28) extending in the installed state in axial direction (26) through the moment transmission element (24) and being screwed into a counterpart (30) on the side of the window gear.

2. Window handle fitting (10) as claimed in claim 1, **characterized in that** in the installed state a collar section (16) of the latch element (14) extending in axial direction (26) extends in the radial direction at least as far as a substructure of the window handle fitting (10).

3. Window handle fitting as claimed in claim 1 or 2, **characterized in that** the counterpart (30) is connected to the gear element (22) in a rotationally fixed manner.

4. Window handle fitting as claimed in claim 1 or 2, **characterized in that** the counterpart (30) is connected to the window part (12) or the window gear (20) in a rotationally fixed manner.

5. Window handle fitting as claimed in claim 4, **characterized in that** the counterpart (30) extends at least in part in radial direction (41) beyond the gear element (22).

6. Window handle fitting as claimed in claim 4 or 5, **characterized in that** the counterpart (30) is made separate from the gear element (22) and can be inserted into the window part (12) and connected thereto in a rotationally fixed manner independent of the window gear (20) when the window part (12) is installed.

7. Window handle fitting (10) as claimed in one or more of the preceding claims, **characterized in that** the latch element (14) can be attached to the moment transmission element (24) rotationally fixed and axially secured against loss in at least two axial positions.

8. Window handle fitting (10) as claimed in one or more of the preceding claims, **characterized in that** moment transmission element (24) has at least one recess (48) into which a protrusion (46) on the side of the latch element can be engaged, wherein the latch element (14) is latched in axial direction (26) in a positive fit engagement from the rear with the moment transmission element (24), when the protrusion (46) is in engagement with the recess (48).

9. Window handle fitting (10) as claimed in one or more of the preceding claims, **characterized in that** the moment transmission element (24) has at least two recesses (48) into which the protrusion (46) on the side of the latch element can be engaged, wherein each recess (48) is associated with a different axial position of the latch element (14) with respect to the moment transmission element (24).

10. Window handle fitting (10) as claimed in one or more of the preceding claims 8 or 9, **characterized in that** the protrusion (46) on the side of the latch element comprises a spring element (44) or is in operative contact with a spring element, so that the protrusion (46) is spring-based in radial direction (41).

11. Window handle fitting (10) as claimed in one or more of the preceding claims 8 to 10, **characterized in that** the protrusion (46) can be biased in radial direction (41) into the recess (48) or the recesses (48), respectively, by means of a biasing means (42), in particular a grub screw (42).

## Revendications

1. Ferrure de poignée de fenêtre (10) avec un mécanisme de fenêtre (20) monté dans un battant de fenêtre (12), qui comprend un élément de mécanisme (22) pouvant tourner autour d'une direction axiale (26), en particulier une noix de mécanisme, pour l'ouverture et la fermeture d'une fenêtre, avec un élément bouton (14), et avec un élément de transmission de couple (24), en particulier un élément carré, qui est relié de manière libérable à l'élément de mécanisme (22) dans un état de montage de la ferrure de poignée de fenêtre (10), afin de transformer un mouvement de pivotement de l'élément bouton (14) en une rotation de l'élément de mécanisme (22) autour de la direction axiale (26), et dans laquelle dans l'état de montage l'élément bouton (14) est enfiché sur l'élément de transmission de couple (24) et relié à celui-ci de manière détachable de façon imperdable, **caractérisée en ce que** l'élément de transmission de couple (24) dans l'état de montage est fixé par rapport à l'élément de mécanisme (22) par coopération de formes par enserrement par arrière dans la direction axiale (26), de telle sorte que l'élément bouton (14) peut être détaché de l'élément de transmission de couple (24) sans que la fixation de l'élément de transmission de couple (24) avec l'élément de mécanisme (22) à enserrement par arrière par coopération de formes dans la direction axiale (26) ne nécessite d'être libérée, dans laquelle la fixation à enserrement par arrière par coopération de formes dans la direction axiale (26) comprend une vis (28), qui s'étend dans l'état de montage dans la direction axiale (26) à travers l'élément de transmission de couple (24) et est vissée avec une pièce complémentaire (30) côté mécanisme de fenêtre.

2. Ferrure de poignée de fenêtre (10) selon la revendication 1, **caractérisée en ce que** dans l'état de montage, une partie col (16) de l'élément bouton (14) s'étendant dans la direction axiale (26) s'étend dans la direction radiale au moins aussi loin qu'une structure inférieure de la ferrure de poignée de fenêtre (10).

3. Ferrure de poignée de fenêtre selon la revendication 1 ou 2, **caractérisée en ce que** la pièce complémentaire (30) est reliée à l'élément de mécanisme (22) de manière solidaire en rotation.

4. Ferrure de poignée de fenêtre selon la revendication 1 ou 2, **caractérisée en ce que** la pièce complémentaire (30) est reliée de manière solidaire en rotation au battant de fenêtre (12) ou au mécanisme de fenêtre (20).

5. Ferrure de poignée de fenêtre selon la revendication 4, **caractérisée en ce que** la pièce complémentaire (30) s'étend au moins par endroits dans la direction radiale (41) au-delà de l'élément de mécanisme (22).

6. Ferrure de poignée de fenêtre selon la revendication 4 ou 5, **caractérisée en ce que** la pièce complémentaire (30) est conçue de manière séparée de l'élément de mécanisme (22) et, lors d'un montage du battant de fenêtre (12), peut être insérée dans le battant de fenêtre (12) indépendamment du mécanisme de fenêtre (20) et reliée à celui-ci de manière solidaire en rotation.

7. Ferrure de poignée de fenêtre (10) selon l'une ou plusieurs des revendications précédentes, **caractérisée en ce que** l'élément bouton (14) peut être fixé dans au moins deux positions axiales sur l'élément de transmission de couple (24) de manière solidaire en rotation et de manière axialement imperdable.

8. Ferrure de poignée de fenêtre (10) selon l'une ou plusieurs des revendications précédentes, **caractérisée en ce que** l'élément de transmission de couple (24) présente au moins un évidement (48), dans lequel une partie saillante (46) côté élément bouton peut être amenée en prise, dans laquelle l'élément bouton (14) est verrouillé dans la direction axiale (26) par coopération de formes par enserrement par l'arrière avec l'élément de transmission de couple (24), lorsque la partie saillante (46) est en prise avec l'évidement (48).

9. Ferrure de poignée de fenêtre (10) selon l'une ou plusieurs des revendications précédentes, **caractérisée en ce que** l'élément de transmission de couple (24) présente au moins deux évidements (48), dans lesquels la partie saillante (46) côté élément bouton peut être amenée en prise, dans laquelle une position axiale différente de l'élément bouton (14) par rapport à l'élément de transmission de couple (24) est associée à chaque évidement (48).

10. Ferrure de poignée de fenêtre (10) selon l'une ou plusieurs des revendications précédentes 8 ou 9, **caractérisée en ce que** la partie saillante (46) côté élément bouton comprend un élément ressort (44) ou est en contact actif avec un élément ressort, de sorte que la partie saillante (46) est montée de manière élastique dans la direction radiale (41).

11. Ferrure de poignée de fenêtre selon l'une ou plusieurs des revendications précédentes 8 à 10, **caractérisée en ce que** la partie saillante (46) peut être serrée par l'intermédiaire d'un moyen de serrage (42), en particulier une vis sans tête (42), dans la direction radiale (41) dans l'évidement (48) ou les évidements (48).
